# FASCICULE DE BREVET EUROPEEN

(11) **EP 1 114 594 B1**
(45) Date de publication et mention de la délivrance du brevet: **31.03.2004**
(21) Numéro de dépôt: 01400018.6
(22) Date de dépôt: 05.01.2001
(51) Int. Cl.: A45D 33/18

(54) **Distributeur de produit agencé pour permettre à l'utilisateur d'observer la couleur du produit.**
Spender, der dem Benutzer die Möglichkeit gibt, die Farbe des Produktes zu erkennen
Product dispenser arranged to enable a user to observe the colour of the product

(30) Priorité: 07.01.2000 FR 0000179
(43) Date de publication de la demande: 11.07.2001
(73) Titulaire: L'OREAL, 75008 Paris (FR)
(72) Inventeur: Lacout, Frank, 91210 Draveil (FR)
(74) Mandataire: Tanty, François

(56) Documents cités:
- EP-A- 0 890 327
- GB-A- 2 215 591
- US-A- 4 208 144
- US-A- 4 422 545
- US-A- 4 579 134

## Description

La présente invention concerne les distributeurs de produit agencés pour permettre à l'utilisateur d'observer la couleur du produit.

On connaît par le brevet US 5 957 607 un crayon comportant un corps creux allongé dans lequel est contenu le produit.

Ce corps est fermé à une extrémité par un capuchon réalisé dans une matière plastique transparente, ce qui permet à l'utilisateur d'observer la couleur du produit.

Par ailleurs, des étuis de rouge à lèvres ont été proposés, comportant un mécanisme d'entraînement comprenant une partie inférieure et une partie supérieure pouvant tourner par rapport à la partie inférieure pour provoquer le déplacement axial d'un bâtonnet de rouge à lèvres. La partie inférieure est insérée dans une embase réalisée dans une matière plastique transparente.

Une certaine quantité du même produit que celui constituant le bâtonnet est coulée dans l'embase avant son montage sur le mécanisme d'entraînement, pour indiquer à l'utilisateur la couleur du produit, même lorsque le capuchon de fermeture de l'étui est en place.

Pour des raisons esthétiques, la surface latérale de l'embase est partiellement peinte afin de masquer la partie inférieure du mécanisme d'entraînement.

Un tel étui n'est pas entièrement satisfaisant.

En particulier, il est relativement difficile d'obtenir un montage étanche du mécanisme d'entraînement dans l'embase, de sorte que des fuites de produit peuvent se produire.

On connaît par US 4 422 545 un dispositif de distribution comportant un corps dans lequel est introduit un fourreau intérieur. Celui-ci comporte des fentes dans lesquelles s'engagent des ergots d'une coupelle de manière à permettre un guidage de la coupelle en déplacement axial dans le fourreau intérieur.

La présente invention vise à proposer un nouveau dispositif de distribution comportant un corps logeant un mécanisme d'entraînement, avec la possibilité pour l'utilisateur d'observer la couleur du produit.

L'invention a pour objet un dispositif tel que défini dans la revendication 1.

De préférence, la partie transparente est fixée sur la paroi tubulaire extérieure.

L'invention permet de réduire les risques de fuite mentionnés plus haut, puisque le produit contenu dans le logement n'est susceptible de s'échapper de celui-ci que par la cheminée intérieure, doit pour quitter cette dernière franchir le mécanisme d'entraînement, et à supposer qu'il y parvienne, n'aboutit pas pour autant immédiatement à l'extérieur du dispositif de distribution, en raison de la présence de la paroi tubulaire extérieure.

Dans une réalisation particulière, la cheminée centrale est reliée à la paroi tubulaire extérieure par une paroi annulaire pleine.

Avantageusement, la partie transparente est fixée par soudure sur le dispositif.

De préférence, la partie transparente comporte une paroi transparente constituant le fond du logement précité.

Cette paroi transparente est prolongée dans une réalisation particulière à sa périphérie par une jupe de montage, agencée par exemple pour s'engager dans la paroi tubulaire extérieure du corps du dispositif de distribution.

Dans une variante, la jupe de montage recouvre extérieurement l'extrémité de la paroi tubulaire extérieure.

Dans une autre variante, le corps comporte une nervure annulaire formant avec la paroi tubulaire extérieure une gorge dans laquelle est engagée la jupe de montage.

Dans une autre variante, la paroi tubulaire extérieure masque la jupe de montage sur toute sa hauteur.

Dans une réalisation particulière, la partie transparente est constituée par un disque engagé dans la paroi tubulaire extérieure.

Avantageusement, un manchon métallique est logé dans le corps du dispositif de distribution.

L'invention a encore pour objet un procédé, caractérisé par le fait qu'il comporte les étapes consistant à :
- réaliser un corps comprenant une paroi tubulaire extérieure et une cheminée intérieure, ce corps comprenant une partie transparente donnant sur un logement dans lequel débouche la cheminée intérieure,
- remplir de produit le logement en le coulant par la cheminée intérieure,
- fixer un mécanisme d'entraînement sur la cheminée intérieure de manière à l'obturer.

D'autres caractéristiques et avantages de la présente invention ressortiront à la lecture de la description détaillée qui va suivre, d'exemples de réalisation non limitatifs, et à l'examen du dessin annexé, sur lequel :
- la figure 1 est une vue schématique et partielle, en coupe axiale, d'un dispositif de distribution conforme à un premier exemple de mise en oeuvre de l'invention,
- la figure 2 est une vue schématique et partielle, en coupe axiale, d'un dispositif de distribution conforme à un deuxième exemple de mise en oeuvre de l'invention,
- la figure 3 est une vue schématique et partielle, en coupe axiale, d'un dispositif de distribution conforme à un troisième exemple de mise en oeuvre de l'invention, et
- la figure 4 est une vue schématique et partielle, en coupe axiale, d'un dispositif de distribution conforme à un quatrième exemple de mise en oeuvre de l'invention.

Le dispositif de distribution 1 représenté sur la figure 1 est un étui de rouge à lèvres.

Il comporte un corps 2 de forme allongée, comprenant une paroi tubulaire extérieure 3, d'axe X, et une cheminée intérieure 4 de même axe.

Une paroi annulaire 5, perpendiculaire à l'axe X, relie l'extrémité inférieure de la cheminée 4 à la paroi tubulaire extérieure 3.

Les parois 3 et 5 et la cheminée 4 sont réalisées d'un seul tenant par moulage de matière plastique.

L'extrémité inférieure de la paroi tubulaire extérieure 3, qui s'étend en dessous de la paroi 5, porte la référence 29 sur le dessin.

Une nervure annulaire 6, d'axe X, se raccorde à son extrémité supérieure à la paroi 5 et forme, avec l'extrémité 29 de la paroi 3, une gorge annulaire 7 d'axe X, ouverte vers le bas.

L'extrémité supérieure de la paroi 3 présente un léger décrochement 9, pour recevoir l'extrémité d'un capuchon de fermeture de l'étui, non représenté.

La surface intérieure 8 de la paroi 3 est cylindrique de révolution d'axe X sur toute sa hauteur, entre le décrochement 9 et la paroi annulaire 5.

La surface extérieure 10 de la paroi 3 est cylindrique de révolution à sa partie supérieure puis légèrement tronconique, divergeant vers le bas.

Un cône 11 est présent au centre de la cheminée 4 à son extrémité inférieure.

Ce cône 11 se raccorde par quatre ponts de matière 12, équirépartis angulairement autour de l'axe X, à la surface radialement intérieure 13 de la cheminée 4.

Le cône 11 correspond au point d'injection de la matière plastique dans le moule servant à fabriquer la cheminée 4 et la paroi 3.

Le corps 2 comporte également une partie transparente à son extrémité inférieure.

Cette partie transparente est constituée par une pièce transparente rapportée 16, réalisée par moulage par injection dans une matière plastique transparente.

La pièce transparente 16 comporte une paroi discoïde 21 s'étendant sensiblement perpendiculairement à l'axe X, prolongée vers le haut à sa périphérie par une jupe de montage 17, symétrique de révolution autour de l'axe X.

Cette jupe de montage 17 présente un épaulement 18 sur sa surface radialement extérieure, et, au dessus de cet épaulement, une partie plus étroite 19 engagée et fixée par soudure, collage, encliquetage ou serrage dans la gorge 7.

L'épaulement 18 vient en butée axialement contre la tranche d'extrémité de la paroi 3.

La surface radialement extérieure 20 de la jupe de montage 17, en deçà de l'épaulement 18, se situe dans le prolongement de la partie tronconique de la surface extérieure 10.

La paroi 21 présente une surface extérieure 22 plane et perpendiculaire à l'axe X et une surface intérieure 23 bombée, convexe vers l'intérieur.

La paroi 21 constitue le fond d'un logement 24 délimité d'une part radialement par la jupe de montage 17 et la nervure 6 et d'autre part supérieurement par la paroi 5 et la cheminée 4.

Du produit est coulé dans ce logement 24 par la cheminée 4 jusqu'à ce que le niveau du produit atteigne la base de la cheminée 4, comme représenté sur le dessin.

Un mécanisme d'entraînement 25 est ensuite fixé à l'extrémité supérieure de la cheminée 4.

Ce mécanisme d'entraînement 25 est bien connu en soi et comporte une partie inférieure 26 assujettie à la cheminée 4 et une partie supérieure 27 mobile en rotation autour de l'axe X par rapport à la partie inférieure 26.

La rotation relative des parties inférieure 26 et supérieure 27 provoque le déplacement selon l'axe X d'une cupule supportant un bâtonnet de produit.

La partie inférieure 26 est fixée à la cheminée 4 par tout moyen connu, et comporte par exemple un alésage ou une gorge agencé pour être monté à force sur la partie supérieure de la cheminée 4.

Le produit coulé dans le logement 24 est le même que celui dont est réalisé le bâtonnet contenu dans le mécanisme d'entraînement 25, ce qui permet à l'utilisateur d'observer la couleur du produit même lorsque l'étui est fermé.

Le risque de fuite de produit vers l'extérieur est fortement diminué dans l'invention par rapport à l'art antérieur, car d'une part la pièce transparente 16 est fixée de façon étanche sur la paroi 3 et d'autre part, le produit contenu dans le logement 24 ne peut quitter la cheminée 4 qu'en franchissant le mécanisme d'entraînement 25.

A supposer qu'il y parvienne, le produit aboutirait alors dans la gorge annulaire formée entre la cheminée 4 et la paroi 3 et ne se répandrait pas directement à l'extérieur.

On va maintenant décrire des variantes de réalisation, pour lesquelles on conservera sur le dessin les mêmes numéros de référence pour désigner des éléments identiques, lesquels ne seront pas décrits à nouveau dans le détail.

Le dispositif de distribution 40 représenté sur la figure 2 diffère du dispositif 1 précédemment décrit par la forme de l'extrémité inférieure de la paroi tubulaire extérieure et par celle de la pièce transparente, laquelle porte à présent la référence 44.

Le dispositif de distribution 40 comporte une nervure annulaire 41 qui forme un épaulement 42 vers l'intérieur en se raccordant à la paroi 5.

La pièce transparente 44 comporte une jupe de montage 45 qui s'engage sur la nervure 41 et vient en butée par sa tranche supérieure contre l'épaulement 42.

Le dispositif de distribution 50 représenté sur la figure 3 diffère de celui représenté sur la figure 1 par le fait que la nervure annulaire 6 est remplacée par des secteurs 51 de moindre hauteur, et par le fait que la pièce transparente 16 est remplacée par une pièce transparente 52 qui comporte une paroi discoïde 55 et une jupe de montage 53 venant s'insérer à l'intérieur de l'extrémité inférieure 29 de la paroi tubulaire extérieure 3, autour des secteurs 51.

La hauteur de la jupe de montage 53 est inférieure à celle du logement délimité radialement par l'extrémité inférieure 29, de sorte que la jupe de montage 53 se trouve entièrement masquée par cette extrémité inférieure 29.

Dans cet exemple de réalisation, la couleur du produit contenu dans la pièce transparente peut être observée seulement au travers de la paroi 55.

On remarquera que, pour des raisons esthétiques, la surface extérieure de la paroi 55 est très légèrement concave vers l'extérieur.

Par ailleurs, un manchon métallique 60 est inséré à l'intérieur de la paroi 3 et vient en appui contre la surface intérieure 8 de cette dernière.

Ce manchon 60 permet d'alourdir le dispositif de distribution, ce qui améliore sa stabilité lorsqu'il repose debout sur une surface plane.

Le manchon 60 peut, dans une variante non représentée, se prolonger vers le haut hors de la paroi 3 pour servir à la fixation du capuchon de fermeture de l'étui.

Le dispositif de distribution 70 représenté sur la figure 4 diffère de celui représenté sur la figure 1 par le fait que l'extrémité inférieure de la paroi tubulaire extérieure, qui porte la référence 71, est plus épaisse et comporte sur sa surface intérieure un épaulement 72.

La pièce transparente est constituée ici par un simple disque 73 en matière plastique transparente, dont la surface extérieure 74 est légèrement concave vers l'extérieur et la surface intérieure 75 est convexe vers l'intérieur.

Le disque 73 présente une partie périphérique 77 qui vient en appui d'une part par sa tranche 78 sur la surface radialement intérieure de l'extrémité inférieure 71 de la paroi tubulaire extérieure et d'autre part, contre l'épaulement 72 par sa face supérieure.

Dans toutes les variantes qui viennent d'être décrites, la pièce transparente est rapportée de manière étanche sur le reste du corps de l'étui, ce qui, en combinaison avec la présence de la cheminée intérieure, procure les avantages mentionnés plus haut.

Bien entendu, l'invention n'est pas limitée aux exemples de réalisation qui viennent d'être décrits.

On peut notamment réaliser la pièce transparente avec d'autres formes, sans sortir du cadre de la présente invention.

## Revendications

1. Dispositif de distribution de produit comportant un corps (2) logeant un mécanisme d'entraînement, ce corps comprenant une partie transparente (16 ; 44 ; 52 ; 73) donnant sur un logement (24) apte à contenir un échantillon de produit, le corps (2) comportant une paroi tubulaire extérieure (3) et une cheminée intérieure (4), **caractérisé par le fait que** le mécanisme d'entraînement comporte une partie inférieure (26) et une partie supérieure (27) mobile en rotation par rapport à la partie inférieure (26), et **par le fait que** la cheminée intérieure est obturée à une extrémité par la partie inférieure (26) du mécanisme d'entraînement (25), cette cheminée intérieure débouchant à l'autre extrémité dans ledit logement (24), ladite partie inférieure étant fixée à la cheminée intérieure.

2. Dispositif selon la revendication 1, **caractérisé par le fait que** la partie transparente est fixée sur la paroi tubulaire extérieure (3).

3. Dispositif selon l'une des deux revendications précédentes, **caractérisé par le fait que** ladite cheminée centrale (4) est reliée à la paroi tubulaire extérieure (3) par une paroi annulaire pleine (5).

4. Dispositif selon l'une quelconque des revendications précédentes, **caractérisé par le fait que** la partie transparente (16 ; 44 ; 52 ; 73) est fixée par soudure sur le dispositif.

5. Dispositif selon l'une quelconque des revendications précédentes, **caractérisé par le fait que** la partie transparente comporte une paroi transparente (21) constituant le fond du logement (24).

6. Dispositif selon la revendication précédente, **caractérisé par le fait que** la paroi transparente est prolongée à sa périphérie par une jupe de montage.

7. Dispositif selon la revendication 6, **caractérisé par le fait que** la jupe de montage (45) recouvre extérieurement l'extrémité de la paroi tubulaire extérieure.

8. Dispositif selon la revendication 6, **caractérisé par le fait que** le corps (2) comporte une nervure annulaire (6) formant avec la paroi tubulaire extérieure une gorge (7) dans laquelle est engagée la jupe de montage (17).

9. Dispositif selon la revendication 6, **caractérisé par le fait que** la paroi tubulaire extérieure (29) masque la jupe de montage (53) sur toute sa hauteur.

10. Dispositif selon la revendication 5, **caractérisé par le fait que** la partie transparente est constituée par un disque (73) engagé dans la paroi tubulaire extérieure (71).

11. Dispositif selon l'une quelconque des revendications précédentes, **caractérisé par le fait qu'**un manchon métallique (60) est logé dans le corps.

12. Dispositif selon l'une quelconque des revendications précédentes, **caractérisé par le fait que** la partie inférieure (26) comporte un alésage ou une gorge agencé(e) pour être monté(e) à force sur la partie supérieure de la cheminée (4).

13. Procédé de fabrication d'un dispositif de distribution tel que défini dans l'une quelconque des revendications précédentes, **caractérisé par le fait qu'**il comporte les étapes consistant à :
- réaliser un corps comprenant une paroi tubulaire extérieure (3) et une cheminée intérieure (4), ce corps comprenant une partie transparente donnant sur un logement (24) dans lequel débouche la cheminée intérieure (4),
- remplir de produit le logement en le coulant par la cheminée intérieure,
- fixer un mécanisme d'entraînement (25) sur la cheminée intérieure (4) de manière à l'obturer, le mécanisme d'entraînement (25) comportant une partie inférieure (26) et une partie supérieure (27) mobile en rotation par rapport à la partie inférieure (26), cette partie inférieure étant fixée à la cheminée intérieure.

## Claims

1. Product-dispensing device including a body (2) accommodating an entrainment mechanism, this body comprising a transparent part (16; 44; 52; 73) giving onto a housing (24) suitable for containing a product sample, the body (2) including an outer tubular wall (3) and an inner shaft (4), **characterized in that** the entrainment mechanism includes a lower part (26) and an upper part (27) that can move in rotation relative to the lower part (26), and **in that** the inner shaft is closed off at one end by the lower part (26) of the entrainment mechanism (25), this inner shaft opening out at the other end in said housing (24), said lower part being fixed to the inner shaft.

2. Device according to Claim 1, **characterized in that** the transparent part is fixed onto the outer tubular wall (3).

3. Device according to either of the preceding claims, **characterized in that** said central shaft (4) is connected to the outer tubular wall (3) by a solid annular wall (5).

4. Device according to any one of the preceding claims, **characterized in that** the transparent part (16; 44; 52; 73) is fixed onto the device by welding.

5. Device according to any one of the preceding claims, **characterized in that** the transparent part includes a transparent wall (21) forming the bottom of the housing (24).

6. Device according to the preceding claim, **characterized in that** the transparent wall is extended at its periphery by a mounting skirt.

7. Device according to Claim 6, **characterized in that** the mounting skirt (45) covers the end of the outer tubular wall on the outside.

8. Device according to Claim 6, **characterized in that** the body (2) includes an annular rib (6) forming, together with the outer tubular wall, a groove (7) in which the mounting skirt (17) is engaged.

9. Device according to Claim 6, **characterized in that** the outer tubular wall (29) conceals the mounting skirt (53) over its entire height.

10. Device according to Claim 5, **characterized in that** the transparent part is formed by a disc (73) engaged in the outer tubular wall (71).

11. Device according to any one of the preceding claims, **characterized in that** a metal sleeve (60) is housed in the body.

12. Device according to any one of the preceding claims, **characterized in that** the lower part (26) includes a bore or a groove arranged in order to be force-fitted over the upper part of the shaft (4).

13. Method for manufacturing a dispensing device as defined in any one of the preceding claims, **characterized in that** it includes the stages consisting of:
- producing a body comprising an outer tubular wall (3) and an inner shaft (4), this body comprising a transparent part giving onto a housing (24) in which the inner shaft (4) opens out;
- filling the housing with product by pouring the latter in via the inner shaft;
- fixing an entrainment mechanism (25) on the inner shaft (4) in order to close it off, the entrainment mechanism (25) including a lower part (26) and an upper part (27) that can move in rotation relative to the lower part (26), this lower part being fixed to the inner shaft.

## Patentansprüche

1. Vorrichtung zur Abgabe von Produkt, umfassend einen Körper (2), der einen Antriebsmechanismus aufnimmt, wobei dieser Körper einen transparenten Teil (16; 44; 52; 73) aufweist, der auf eine Aufnahme (24) hingeht bzw. auf ihr gegeben ist, die geeignet ist, eine Produktprobe zu enthalten, wobei der Körper (2) eine rohrförmige Außenwand (3) und eine Innenbuchse (4) aufweist, **dadurch gekennzeichnet, daß** der Antriebsmechanismus einen unteren Teil (26) und einen bezüglich des unteren Teils (26) drehbeweglichen oberen Teil (27) aufweist, und dadurch, daß die Innenbuchse an einem Ende durch den unteren Teil (26) des Antriebsmechanismus (25) verschlossen ist, wobei diese Innenbuchse am anderen Ende in die Aufnahme (24) mündet, wobei der untere Teil an der Innenbuchse befestigt ist.

2. Vorrichtung nach Anspruch 1, **dadurch gekennzeichnet, daß** der transparente Teil an der rohförmigen Außenwand (3) befestigt ist.

3. Vorrichtung nach einem der beiden vorhergehenden Ansprüche, **dadurch gekennzeichnet, daß** die zentrale Buchse (4) mit der rohrförmigen Außenwand (3) durch eine volle ringförmige Wand (5) verbunden ist.

4. Vorrichtung nach einem der vorhergehenden Ansprüche, **dadurch gekennzeichnet, daß** der transparente Teil (16; 44; 52; 73) an der Vorrichtung durch Verschweißung befestigt ist.

5. Vorrichtung nach einem der vorhergehenden Ansprüche, **dadurch gekennzeichnet, daß** der transparente Teil eine transparente Wand (21) aufweist, die den Boden der Aufnahme (24) bildet.

6. Vorrichtung nach dem vorhergehenden Anspruch, **dadurch gekennzeichnet, daß** die transparente Wand an ihrem Umfang durch einen Montagemantel verlängert ist.

7. Vorrichtung nach Anspruch 6, **dadurch gekennzeichnet, daß** der Montagemantel (45) außen das Ende der rohrförmigen Außenwand bedeckt.

8. Vorrichtung nach Anspruch 6, **dadurch gekennzeichnet, daß** der Körper (2) eine ringförmige Rippe (6) aufweist, die mit der rohrförmigen Außenwand eine Nut (7) bildet, in die der Montagemantel (17) eingesteckt ist.

9. Vorrichtung nach Anspruch 6, **dadurch gekennzeichnet, daß** die rohrförmige Außenwand (29) den Montagemantel (53) auf seiner ganzen Höhe maskiert.

10. Vorrichtung nach Anspruch 5, **dadurch gekennzeichnet, daß** der transparente Teil aus einer Scheibe (73) besteht, die in die rohrförmige Außenwand (71) eingesteckt ist.

11. Vorrichtung nach einem der vorhergehenden Ansprüche, **dadurch gekennzeichnet, daß** in dem Körper eine Metallbuchse (60) untergebracht ist.

12. Vorrichtung nach einem der vorhergehenden Ansprüche, **dadurch gekennzeichnet, daß** der untere Teil (26) eine Bohrung oder eine Nut aufweist, die ausgebildet ist, um unter Kraftaufwand auf dem oberen Teil der Buchse 4 montiert zu werden.

13. Verfahren zur Herstellung einer Abgabevorrichtung nach einem der vorhergehenden Ansprüche, **dadurch gekennzeichnet, daß** es die Schritte umfaßt, die darin bestehen,
- daß ein Körper geschaffen wird, der eine rohrförmige Außenwand (3) und eine Innenbuchse (4) aufweist, wobei dieser Körper einen transparenten Teil aufweist, der auf eine Aufnahme (24) hingeht, in der die Innenbuchse (4) ausmündet,
- daß die Aufnahme mit Produkt gefüllt wird, indem es über die Innenbuchse eingegossen wird,
- daß ein Antriebsmechanismus (25) auf der Innenbuchse (4) so befestigt wird, daß er sie verschließt, wobei der Antriebsmechanismus (25) einen unteren Teil (26) und einen oberen Teil (27) aufweist, der bezüglich des unteren Teils (26) drehbeweglich ist, wobei dieser untere Teil an der Innenbuchse befestigt ist.
